# EUROPÄISCHE PATENTSCHRIFT

(11) **EP 1 268 952 B1**
(45) Veröffentlichungstag und Bekanntmachung des Hinweises auf die Patenterteilung: **01.06.2005**
(21) Anmeldenummer: 01938043.5
(22) Anmeldetag: 24.03.2001
(51) Int. Cl.: E04B 2/70, E04B 1/41

(54) **GEBÄUDEWAND**
WALL OF A BUILDING
MUR DE BATIMENT

(30) Priorität: 03.04.2000 DE 20006112 U
(43) Veröffentlichungstag der Anmeldung: 02.01.2003
(73) Patentinhaber: Deutsche Rockwool Mineralwoll GmbH & Co. OHG, 45966 Gladbeck (DE)
(72) Erfinder: NOWACK, Peter, 45879 Gelsenkirchen (DE)
(74) Vertreter: Wanischeck-Bergmann, Axel
(86) Internationale Anmeldenummer: PCT/EP2001/003383
(87) Internationale Veröffentlichungsnummer: WO 2001/075242

(56) Entgegenhaltungen:
- EP-A- 0 581 025
- EP-A- 0 682 161
- US-A- 4 658 557
- US-A- 5 207 043

## Beschreibung

Die Erfindung betrifft eine Gebäudewand, insbesondere eine Gebäudeaußenwand, bestehend aus einer Stützkonstruktion, die zumindest zwei im wesentlichen horizontal ausgerichtete Längsträger und zumindest zwei im wesentlichen vertikal ausgerichtete Querträger aufweist, die in Knotenpunkten miteinander verbunden sind und auf zumindest einer Seite der Längs- und Querträger eine Beplankung aufweist, wobei zwischen den Längs- und Querträgern eine Wärme- und/oder Schalldämmschicht angeordnet ist.

Derartige Gebäudewände sind aus dem Stand der Technik bekannt. In der Regel weisen derartige Gebäudewände eine Stützkonstruktion in Holzbauweise auf. Die Stützkonstruktionen bestehen aus Längs- und Querträgern, wobei in Abhängigkeit der Länge bzw. Höhe der Gebäudewand mehrere Längs- bzw. Querträger vorgesehen sein können. Im Vergleich zu üblichen Fachwerk-Konstruktionen sind derartige Stützkonstruktionen statisch nicht ausreichend stabil, so dass zumindest eine Beplankung vorgesehen sein muss, die die Stützkonstruktion statisch aussteift. Zwischen den Längs- und/oder Querträgern ist eine Wärme- und/oder Schalldämmschicht vorgesehen. Derartige Wärmeund/oder Schalldämmschichten sind in der Regel nicht geeignet, die statische Stabilität derartiger Gebäudewände zu verbessern, da übliche Wärmeund/oder Schalldämmmaterialien nicht oder nur begrenzt auf Druck bzw. Zug belastbar sind. Da die Regelquerschnitte der Holzkonstruktionen im Bereich von ca. 8 bis 10 cm liegen, ist die zwischen dieser Beplankung angeordnete Wärme- und/oder Schalldämmschicht in der Regel nicht ausreichend, um die erforderlichen Schalldämmwerte bzw. den erforderlichen Wärmedurchlasswiderstand zu erreichen.

Beispielsweise offenbart die US-A-4 658 557 eine entsprechende Gebäudewand, die als Gebäudeaußenwand ausgebildet ist. Diese vorbekannte Gebäudewand besteht aus einer Stützkonstruktion, die zumindest zwei im wesentlichen horizontal ausgerichtete Längsträger und zumindest zwei im wesentlichen vertikal ausgerichtete Querträger aufweist, die in Knotenpunkten miteinander verbunden sind. Es ist ferner eine Beplankung auf zumindest einer Seite der Längs- und Querträger vorgesehen. Zwischen den Längs- und Querträgern ist weiterhin eine Wärmeund/oder Schalldämmschicht angeordnet.

Ausgehend von diesem Stand der Technik liegt der Erfindung die **Aufgabe** zugrunde, eine gattungsgemässe Gebäudewand hinsichtlich ihrer Feuchteresistenz, Schalldämmwerte sowie Sicherheit gegen Schädlinge und hinsichtlich ihres Wärmedurchlasswiderstandes zu verbessern und gleichzeitig den konres Wärmedurchlasswiderstandes zu verbessern und gleichzeitig den konstruktiven Aufbau einer derartigen Gebäudewand hinsichtlich seiner Verarbeitung zu vereinfachen.

Zur **Lösung** dieser Aufgabenstellung ist vorgesehen, dass unmittelbar auf der außenseitigen Beplankung eine von einer Wärme- und/oder Schalldämmschicht überdeckte wasserableitende und diffusionsoffene Schicht , insbesondere in Form einer Folie angeordnet ist.

Demzufolge weist die erfindungsgemässe Ausgestaltung einer gattungsgemässen Gebäudewand eine zusätzliche Wärme- und/oder Schalldämmschicht auf, die unter Zwischenlage einer wasserableitenden und diffusionsoffenen Schicht auf der außenseitigen Beplankung angeordnet ist. Diese wasserableitende und diffusionsoffene Schicht, die vorzugsweise als Folie ausgebildet ist, schützt die Stützkonstruktion, d. h. die Längs- und Querträger vor dem Übertritt von Feuchtigkeit und Holzschädlingen. Hierdurch wird zum einen der Vorteil erzielt, dass die hölzerne Stützkonstruktion langlebig ist. Zum anderen besteht der Vorteil, dass auf umfangreiche Imprägnierungsmaßnahmen seitens der hölzernen Stützkonstruktion nach DIN 68800 verzichtet werden kann. Die Anordnung der wasserableitenden und diffusionsoffenen Schicht direkt auf der Beplankung hat den Vorteil, dass die wasserableitende und diffusionsoffene Schicht im wesentlichen vor Beschädigungen, beispielweise bei der Montage der Gebäudewand durch Anker oder dergleichen geschützt ist. Hierdurch entfallen aufwendige Befestigungsmaßnahmen der Folie, bei sonst üblicher Anordnung auf der Oberfläche der zusätzlichen Außendämmung. Ferner kann die wasserableitende und diffusionsoffene Schicht bereits werksseitig auf großflächigen Beplankungen vorgesehen sein, so dass bei der Montage der Gebäudewand lediglich die Stoßbereiche aufeinanderstoßender Beplankungsplatten ergänzend mit einer wasserableitenden und diffusionsoffenen Folie abgedeckt oder überlappend abgedichtet werden müssen.

Nach einem weiteren Merkmal der Erfindung ist vorgesehen, dass die Schicht eine diffusionsäquivalente Luftschichtdicke S_{D} ≤ 0,5 m, insbesondere < 0,2 m aufweist. Bei diesen Werten wird ein zuverlässiger Schutz der Stützkonstruktion, aber auch der Beplankung, die ebenfalls aus Holzwerkstoffen bestehen kann, erzielt.

Vorzugsweise weist die Stützkonstruktion beidseitig eine Beplankung auf, so dass die erste Wärme- und/oder Schalldämmschicht vollständig in der Gebäudewand eingeschlossen ist. Die Gebäudewand kann hierbei aus einzeln aufzustellenden Elementen bestehen, die jeweils eine Stützkonstruktion und zwei Beplankungen mit dazwischen angeordneter Wärme- und/oder Schalldämmschicht aufweisen. Alternativ kann vorgesehen sein, dass die Gebäudewand baustellenseitig aus ihren Einzelbestandteilen aufgebaut wird. Im Zuge des zunehmenden Fertighausbaus ist allerdings die erstgenannte Ausgestaltung der Gebäudewand von besonderer wirtschaftlicher Bedeutung.

Aus optischen Gründen und zum Schutz gegen Witterungseinflüsse und Beschädigungen kann vor der außenseitigen Beplankung eine Außenschale, insbesondere in Form eines Mauerwerks angeordnet sein. Dieses Mauerwerk kann beispielsweise mit einer äußeren Putzschicht versehen sein. Demzufolge ist die auf der wasserableitenden und diffusionsoffenen Schicht angeordnete Wärme- und/oder Schalldämmschicht von der Außenschale abgedeckt. Die Außenschale kann im Abstand von der Wärme- und/oder Schalldämmschicht angeordnet sein, um einen Luftspalt zu bilden, über den Feuchtigkeit abgeführt werden kann. Der Abstand zwischen der Außenschale und der Wärmeund/oder Schalldämmschicht beträgt weniger als 10 cm insbesondere weniger als 6 cm und weist eine Größe von zumindest 2 cm auf. Vorzugsweise ist der Abstand zwischen der Außenschale und der Wärme- und/oder Schalldämmschicht somit zwischen 2 und 6 cm groß. Die Verbindung der Außenschale mit der außenseitigen Beplankung erfolgt über Distanzelemente, die mit der außenseitigen Beplankung verbunden sind und die Wärme- und/oder Schalldämmschicht durchgreifen. Hierbei hat es sich als vorteilhaft erwiesen, die wasserableitende und diffusionsoffene Schicht direkt auf der Beplankung zu befestigen. Insbesondere ist ein Verkleben dieser Schicht auf der Beplankung vorteilhaft. Die Verklebung kann sowohl voll- als auch teilflächig erfolgen und werksseitig durchgeführt werden. Hierdurch wird eine Beschädigung dieser wasserableitenden und diffusionsoffenen Schicht während des üblichen Aufmauems der Außenschale und deren Verankerung auf der Dämmschicht bzw. auf der Beplankung, beispielsweise durch durchzuführende Anker, aber auch insbesondere bei der Korrektur der zutreffenden Anordnung der wasserableitenden und diffusionsoffenen Schicht verhindert. Ferner lässt sich durch die konstruktive Ausgestaltung der erfindungsgemäßen Gebäudewand ein schnellerer Baufortschritt erzielen, was die Wirtschaftlichkeit einer derartigen Gebäudewand gegenüber dem Stand der Technik wesentlich verbessert.

Die Beplankung besteht aus statisch wirksamen Elementen. Insbesondere sind hierzu Vollhölzer, Holzwerkstoffe in Form von kunstharz- oder zementgebundenen Spanplatten, Platten aus Porenleichtbeton, Gipskarton und/oder Gipsfaserplatten geeignet. Als Wärme- und/oder Schalldämmschicht sind Mineralfaserprodukte, insbesondere Steinwolleprodukte vorgesehen.

Schließlich ist nach einem weiteren Merkmal der Erfindung vorgesehen, dass zwischen der innenseitigen, vornehmlich der raumseitigen Beplankung und der Stützkonstruktion eine windsperrende und insbesondere dampfbremsende Schicht in Form einer Folie, Pappe und/oder eines Papiers angeordnet ist. Diese dampfbremsende Schicht verhindert das Ein- und Ausströmen von Luft durch die Wandkonstruktion und somit Energieverlust sowie Tauwasser-Schäden im Bereich der Gebäudewand

Weitere Merkmale und Vorteile der Erfindung ergeben sich aus der nachfolgenden Beschreibung der zugehörigen Zeichnung, in der eine bevorzugte Ausführungsform einer erfindungsgemäßen Gebäudewand dargestellt ist.

Die Gebäudewand besteht aus einer Stützkonstruktion 1, die nicht näher dargestellte, vertikal verlaufende Querträger sowie mit den Querträgern an Knotenpunkten verbundene, horizontal ausgerichtete Längsträger 2 aus Holz aufweist. Zwischen den Längsträgern 2 ist eine Wärme- und Schalldämmschicht 3 aus Steinwolle angeordnet, die den Raum zwischen den Längsträgem 2 und den flankierenden Querträgem ausfüllt.

Die Stützkonstruktion 1 ist beidseitig mit einer Beplankung aus Holzplatten vollflächig abgedeckt. Die Beplankung besteht aus einer inneren Beplankung 4 und einer äußeren Beplankung 5, wobei die äußere Beplankung 5 direkt auf den Längsträgem 2 und den nicht näher dargestellten Querträgern.der Stützkonstruktion 1 aufgebracht ist, während die innere Beplankung 4 unter Zwischenlage einer windsperrenden und dampfbremsenden Schicht 6, bestehend aus einer Folie auf den Längsträgem 2 und den nicht näher dargestellten Querträgem der Stützkonstruktion 1 befestigt ist.

Die Stützkonstruktion 1 bildet zusammen mit der inneren und der äußeren Beplankung 4 bzw. 5 eine statisch stabile Gebäudewand.

Direkt auf die äußere Beplankung 5 ist eine wasserableitende und diffusionsoffene Schicht 7 mit einer diffusionsäquivalenten Luftschichtdicke S_{D} von 0,15 m aufgebracht. Diese wasserableitende und diffusionsoffene Schicht 7 ist auf die äußere Beplankung 5 befestigt bzw. aufgeklebt, wobei die Klebeschicht teilflächig ausgebildet ist. Als wasserableitende und diffusionsoffene Schicht 7 ist eine Kunststofffolie vorgesehen.

Auf die wasserableitende und diffusionsoffene Schicht isi wiederum eine Wärme- und Schalldämmschicht 8 in Form von Steinwolleplatten aufgebracht. Die Steinwolleplatten können auf die wasserableitende und diffusionsoffene Schicht 7 aufgeklebt oder in anderer Weise befestigt sein. Beispielsweise können hierzu auch Profilelemente vorgesehen sein, die mit der äußeren Beplankung 5 verschraubt und in die Steinwolleplatten eingreifend ausgebildet sind.

Die Wärme- und Schalldämmschicht 8 wird von einer Vielzahl von Distanzelementen 9 durchgriffen, welche eine Außenschale in Form eines Mauerwerkes mit der äußeren Beplankung 5 verbinden.

## Patentansprüche

1. Gebäudewand, insbesondere Gebäudeaußenwand, bestehend aus einer Stützkonstruktion (1), die zumindest zwei im wesentlichen horizontal ausgerichtete Längsträger (2) und zumindest zwei im wesentlichen vertikal ausgerichtete Querträger aufweist, die in Knotenpunkten miteinander verbunden sind und auf zumindest einer Seite der Längs- und Querträger eine Beplankung (4, 5) aufweist, wobei zwischen den Längs- und Querträgern eine Wärme- und/oder Schalldämmschicht (3) angeordnet ist, und wobei, auf der außenseitigen Beplankung (5) eine Schicht (7) angeordnet ist,
**dadurch gekennzeichnet,**
**dass** die auf der außenseitigen Beplankung (5) angeordnete Schicht (7) insbesondere in Form einer Folie unmittelbar auf der Beplankung (5) angeordnet ist; dass die Schicht (7) wasserableitend und diffusionsoffen ist,
und **dass** die Schicht (7) von einer Wärme- und/oder Schalldämmschicht (8) überdeckt ist.

2. Gebäudewand nach Anspruch 1,
**dadurch gekennzeichnet,**
**dass** die Schicht (7) eine diffusionsäquivalente Luftschichtdicke S_{D} ≤ 0,5, insbesondere < 0,2 aufweist.

3. Gebäudewand nach Anspruch 1,
**dadurch gekennzeichnet,**
**dass** die Stützkonstruktion (1) beidseitig eine Beplankung (4,5) aufweist.

4. Gebäudewand nach Anspruch 1,
**dadurch gekennzeichnet,**
**dass** die Wärme- und/oder Schalldämmschicht (8) zwischen der Schicht (7) und einer Außenschale (10), insbesondere einem Mauerwerk angeordnet ist.

5. Gebäudewand nach Anspruch 1 oder 3,
**dadurch gekennzeichnet,**
**dass** die Beplankung (4,5) aus statisch wirksamen Elementen, insbesondere aus Vollhölzern, Holzwerkstoffen in Form von kunstharz- oder zementgebundenen Spanplatten, Platten aus Porenleichtbeton, Gipskarton und/oder Gipsfaserplatten besteht.

6. Gebäudewand nach Anspruch 1 oder 3,
**dadurch gekennzeichnet,**
**dass** zwischen der innenseitigen Beplankung (4) und der Stützkonstruktion (1) eine windsperrende und insbesondere dampfbremsende Schicht (6) in Form einer Folie, Pappe und/oder eines Papiers angeordnet ist.

7. Gebäudewand nach Anspruch 4,
**dadurch gekennzeichnet,**
**dass** die Außenschale (10) im Abstand von der Wärme- und/oder Schalldämmschicht (8) angeordnet ist.

8. Gebäudewand nach Anspruch 7,
**dadurch gekennzeichnet,**
**dass** der Abstand zwischen der Außenschale (10) und der Wärme- und/oder Schalldämmschicht (8) < 10 cm, insbesondere zwischen 2 und 6 cm groß ist.

9. Gebäudewand nach Anspruch 4,
**dadurch gekennzeichnet,**
**dass** die Außenschale (10) über Distanzelemente (9) mit der außenseitigen Beplankung (5) verbunden ist.

10. Gebäudewand nach Anspruch 1,
**dadurch gekennzeichnet,**
**dass** die Schicht (7) direkt auf der Beplankung (5) befestigt, beispielsweise verklebt ist.

11. Gebäudewand nach Anspruch 1,
**dadurch gekennzeichnet,**
**dass** die Wärme- und/oder Schalldämmschicht (2,8) aus Mineralfaserprodukten, insbesondere Steinwolleprodukten besteht.

## Revendications

1. Mur de bâtiment, en particulier mur extérieur de bâtiment, constitué par une construction d'appui (1) qui présente au moins deux poutres longitudinales (2) orientées substantiellement horizontalement et au moins deux poutres transversales orientées substantiellement verticalement qui sont reliées l'une à l'autre en des points nodaux et qui présente sur au moins un côté des poutres longitudinales et transversales un revêtement de planches (4,5), une couche d'isolation thermique et/ou d'isolation phonique (3) étant placée entre les poutres longitudinales et transversales et une couche (7) étant placée sur le revêtement de planches sur le côté extérieur (5),
**caractérisé en ce**
**que** la couche (7) placée sur le revêtement de planches du côté extérieur (5) est placée en particulier sous forme de feuille directement sur le revêtement de planches (5) ;
**que** la couche (7) est évacuatrice d'eau et ouverte à la diffusion et que la couche (7) est recouverte d'une couche d'isolation thermique et/ou phonique (8).

2. Mur de bâtiment selon la revendication 1,
**caractérisé en ce**
**que** la couche (7) présente une épaisseur de couche d'air équivalente à la diffusion S_{D} ≤ 0,5, en particulier ≤ 0,2.

3. Mur de bâtiment selon la revendication 1,
**caractérisé en ce**
**que** la construction d'appui (1) présente des deux côtés un revêtement de planches (4, 5).

4. Mur de bâtiment selon la revendication 1,
**caractérisé en ce**
**que** la couche d'isolation thermique et/ou phonique (8) est placée entre la couche (7) et une coque extérieure (10), en particulier un ouvrage de maçonnerie.

5. Mur de bâtiment selon la revendication 1 ou 3,
**caractérisé en ce**
**que** le revêtement de planches (4, 5) est constitué par des éléments efficaces statiquement, en particulier par des bois massifs, des matériaux à base de bois sous forme de panneaux d'agglomérés liés par de la résine synthétique ou du ciment, des panneaux en béton léger poreux, en placoplâtre et/ou en staff.

6. Mur de bâtiment selon la revendication 1 ou 3,
**caractérisé en ce**
**qu'**une couche bloquant le vent et en particulier une couche freinant la vapeur (6) sous forme de feuille, de carton et/ou de papier est placée entre le revêtement de planches côté intérieur (4) et la construction d'appui (1).

7. Mur de bâtiment selon la revendication 4,
**caractérisé en ce**
**que** la coque extérieure (10) est placée écartée de la couche d'isolation thermique et/ou phonique (8).

8. Mur de bâtiment selon la revendication 7,
**caractérisé en ce**
**que** l'écart entre la coque extérieure (10) et la couche d'isolation thermique et/ou phonique (8) est < 10 cm, en particulier est entre 2 et 6 cm.

9. Mur de bâtiment selon la revendication 4,
**caractérisé en ce**
**que** la coque extérieure (10) est reliée au revêtement de planches du côté extérieur (5) par des éléments d'écartement (9).

10. Mur de bâtiment selon la revendication 1,
**caractérisé en ce**
**que** la couche (7) est fixée directement sur le revêtement de planches, par exemple en étant collée.

11. Mur de bâtiment selon la revendication 1,
**caractérisé en ce**
**que** la couche d'isolation thermique et/ou phonique (2, 8) est constituée par des produits en fibres minérales, en particulier par des produits en laine de roche.

## Claims

1. Wall of a building, particularly outer wall of a building, consisting of a supporting structure (1) including at least two substantially horizontally aligned longitudinal beams (2) and at least two substantially vertically aligned cross beams that are connected to each other in points of intersection, and having on at least one side of the longitudinal and cross beams a covering (4, 5), with a heat and/or sound insulation layer (3) being arranged between said longitudinal and cross beams and with a layer (7) being arranged on the outside covering (5),
**characterized in**
**that** said layer (7) arranged on the outside covering (5) is arranged particularly in the form of a film directly on said covering (5);
**that** said layer (7) is water-discharging and open to diffusion, and that said layer (7) is covered by a heat and/or sound insulation layer (8).

2. Wall of a building according to claim 1,
**characterized in**
**that** said layer (7) includes a diffusion-equivalent air space thickness S_{D} ≤ 0,5, particularly < 0,2.

3. Wall of a building according to claim 1,
**characterized in**
**that** said supporting structure (1) includes a covering (4, 5) on both sides.

4. Wall of a building according to claim 1,
**characterized in**
**that** said heat and/or sound insulation layer (8) is arranged between said layer (7) and an outer shell (10), in particular a walling.

5. Wall of a building according to claim 1 or 3,
**characterized in**
**that** said covering (4, 5) consists of statically acting elements, particularly of solid timber, derived timber products in the form of artificial resin or cement-bound particle boards, panels made of lightweight foam mortar, sandwich type plaster boards and/or plaster particle boards.

6. Wall of a building according to claim 1 or 3,
**characterized in**
**that** between the inside covering (4) and the supporting structure (1) a wind blocking and particularly vapour trapping layer (6) in the form of a film, cardboard and/or paper is arranged.

7. Wall of a building according to claim 4,
**characterized in**
**that** the outer shell (10) is arranged at a distance from the heat and/or sound insulation layer (8).

8. Wall of a building according to claim 7,
**characterized in**
**that** the distance between said outer shell (10) and said heat and/or sound insulation layer (8) is < 10 cm, particularly between 2 and 6 cm.

9. Wall of a building according to claim 4,
**characterized in**
**that** said outer shell (10) is connected to said outside covering (5) via spacers (9).

10. Wall of a building according to claim 1,
**characterized in**
**that** the layer (7) is directly fixed to and for example glued together with said covering (5).

11. Wall of a building according to claim 1,
**characterized in**
**that** said heat and/or sound insulation layer (2, 8) consists of mineral fiber products, particularly rockwool products.
